# EUROPÄISCHE PATENTANMELDUNG

(11) **EP 0 258 561 A1**
(43) Veröffentlichungstag der Anmeldung: **09.03.1988**
(21) Anmeldenummer: 87109244.1
(22) Anmeldetag: 26.06.1987
(51) Int. Cl.: G10K 9/12, G10K 11/30

(54) **Stosswellenquelle, insbesondere für die Lithotripsie**

(30) Priorität: 08.07.1986 DE 3622828
(71) Anmelder: SIEMENS AKTIENGESELLSCHAFT, 80333 München (DE)
(72) Erfinder: Reichenberger, Helmut, Dr. Dipl.-Phys., D-8501 Eckental (DE); Naser, Georg, Dipl.-Ing. (FH), D-8502 Zirndorf (DE)

(57) **Zusammenfassung**

Die Stoßwellenquelle umfaßt nach einer ersten Ausführungsform einen Stoßwellengenerator (1) mit nachfolgender akustischer Linse (3) oder nach einer zweiten Ausführungsform einen Flachspulenträger (20) mit vorgeformter Flachspule (22). In der ersten Ausführungsform dient die Linse (3) als fokussierendes Element. Sie ist konkav-zylindrisch geformt, so daß kein Brennpunkt entsteht, sondern ein Linienfokus (L). In der zweiten Ausführungsform ist die Flachspule (22) konkav-zylindrisch geformt, so daß der erzeugte Stoßwellenimpuls in einem Linienfokus (L) zusammengeführt wird. Die Stoßwellenquelle ist bevorzugt jeweils um ihre Zentrumsachse (Z) drehbar. Vorteil der Stoßwellenquelle ist der Linienfokus (L) quer zur Ausbreitungsrichtung, mit welchem länglich ausgedehnte Konkremente effektiv zerstört werden können. Dabei ist die Lebensdauer des Stoßwellengenerators (1) trotz verbreiterter Fokuszone nicht nachteilig beeinflußt, und die dem Patienten zugeführte Ultraschalleistung ist unkritisch.

## Beschreibung

Die Erfindung betrifft eine Stoßwellenquelle mit einem Linienfokus quer zur Ausbreitungsrichtung des ausgesandten Stoßwellenimpulses.

Eine Stoßwellenquelle ist auf medizinischem Gebiet beispielsweise Bestandteil eines Lithotripters zur Zertrümmerung von Nierensteinen. Zu diesem Zweck wird von außen über ein Koppelmedium ein Stoßwellenimpuls in den Patienten eingeleitet. Dieser Stoßwellenimpuls wird in der Regel auf den Bereich des Konkrementes fokussiert.

Bei länglichen oder nebeneinanderligenden Konkrementen kann es nützlich sein, eine Stoßwellenquelle mit einem Linienfokus zur Verfügung zu haben. Eine solche Stoßwellenquelle ist beispielsweise aus der DE-PS 34 17 985, Spalte 4, Zeilen 36 bis 50, bekannt. Dort wird als vorteilhaft die Verwendung eines axialen Linienfokus anstelle eines punktförmigen Brennpunktes beschrieben. Weiterhin wird dort ausgesagt, daß eine Fokusverbreiterung senkrecht zur Ausbreitungsrichtung der Stoßwelle bei gleicher Druckamplitude im Fokus eine Erhöhung der Stoßwellenenergie proportional zur Frontfläche erfordern würde, was zu einer wesentlichen Erhöhung der Belastung der die Stoßwelle erzeugenden Elektroden und des Patienten führt. Bei der dort eingesetzten Stoßwellenquelle unter Zuhilfenahme von Zündelelektroden entstehen also Nebeneffekte, deretwegen die Ausbildung eines Linienfokus quer zur Ausbreitungsrichtung des Stoßwellenimpulses bisher als nachteilig bewertet wurde.

Sogenannte Stoßwellenrohre mit Membran und Flachspule sind z. B. aus der DE-OS 33 28 051 (= VPA 83 P 3248) bekannt. Eine in der Lithotripsie eingesetzte Flachspule mit konkav-sphärischer Oberfläche ist aus dem DE-GM 84 13 031.8 bekannt.

Die Erfindung geht aus von der Überlegung, daß ein Linienfokus quer zur Ausbreitungsrichtung dennoch vorteilhaft ist, wenn bei der Stoßwellenquelle auf Zündelektroden und damit auf kostspieligen Ersatzbedart verzichtet wird, sowie davon, daß bei einer Lage von Konkrementen quer zur Ausbreitungsrichtung der Stoßwelle eine simultane Beschallung zu verkürzter Behandlungsdauer, geringer Patientenbelastung und erhöhter Wirtschaftlichkeit führt.

Aufgabe der Erfindung ist es daher, eine Stoßwellenquelle der eingangs genannten Art so auszubilden, daß ein Linienfokus quer zur Ausbreitungsrichtung entsteht unter Verwendung einer relativ langlebigen Stoßwellenquelle ohne Zündelektroden.

In einer ersten Ausführungsform wird diese Aufgabe erfindungsgemäß gelöst durch eine an sich bekannte Membran und eine an sich bekannte Flachspule zur elektromagnetischen Erzeugung des Stoßwellenimpulses sowie durch eine konkav-zylindrische Formgebung der Flachspule.

In einer zweiten Ausführungsform wird diese Aufgabe erfindungsgemäß gelöst durch eine an sich bekannte Membran und eine an sich bekannte Flachspule zur elektromagnetischen Erzeugung des Stoßwellenimpulses sowie durch eine dieser Membran nachgeordneten konkav-zylindrisch geformte akustische Linse.

In einer dritten Ausführungsform wird diese Aufgabe erfindungsgemäß gelöst durch zwei nebeneinander angeordne te Stoßwellengeneratoren mit Punktfokus, deren Hauptstrahlrichtungen im wesentlichen parallel zueinander ausgerichtet sind.

Zu den bekannten Vorteilen des Linienfokus, wie z. B. größerer Wirkungsbereich, kommen bei einer solchermaßen ausgestatteten Stoßwellenquelle die Vorteile hinzu, die sich durch Weglassen der Zündelektroden ergeben. Dies ist insbesondere für die Lithotripsie, z. B. von Nierensteinen, von Bedeutung. Die Flachspule kann mit einem Spannungsimpuls beaufschlagt werden, welcher nur geringfügig größer ist als im Falles eines Punktfokus. So z. B. haben Versuche gezeigt, daß eine Spannungserhöhung von 15 kV im Falle des Punktfokus auf 19 kV für einen Linienfokus bei Verwendung einer konkav-zylindrischen Linse ausreichend ist, um die -6 dB-Fokuszone des Punktfokus von 8 mm auf ca. 40 mm beim Linienfokus zu vergrößern. Durch diese verhältnismäßig kleine Spannungserhöhung treten keine Nachteile bezüglich der Lebensdauer der Flachspule auf, und die Belastung des Patienten mit Stoßwellenenergie bleibt weiterhin unkritisch. Die Effektivität des Lithotripters wird aber wesentlich gesteigert, so daß eine geringere Behandlungsdauer erforderlich ist.

Weitere Vorteile und Ausgestaltungen der Erfindung ergeben sich aus der Beschreibung von Ausführungsbeispielen anhand der Figuren. Es zeigen:
Fig. 1 eine Stoßwellenquelle für die Nierenstein-Lithotripsie mit beidseitig konkav-zylindrisch geformter Linse im Querschnitt,
Fig. 2 eine Stoßwellenquelle mit konkav-zylindrisch geformter Flachspule im Querschnitt,
Fig. 3 eine rechteckförmige Flachspule in der Aufsicht,
Fig. 4 eine elliptisch gestaltete Flachspule in der Aufsicht,
Fig. 5 eine Flachspule mit zwei nebeneinander angeordneten quadratischen Spiralen in der Aufsicht und
Fig. 6 eine Explosionszeichnung einer rechteckförmigen Stoßwellenquelle mit konkav-zylindrischer Linse.

In Fig. 1 ist ein Stoßwellengenerator 1 gezeigt, dem eine Linse 3 nachgeordnet ist. Der Stoßwellengenerator 1 ist an sich im Stand der Technik bekannt. Er besteht z. B. aus einer kreisförmigen Spule, welcher durch eine Isolierfolie getrennt eine runde Kupfermembran vorgelagert ist. Wird an die Flachspule ein Hochspannungsimpuls gelegt, so wird die Kupfermembran aufgrund elektromagnetischer Kräfte schlagartig fortbewegt. Es entsteht ein Stoßwellenimpuls, welcher über ein Koppelmedium zu der Linse 3 übertragen wird. Ein solcher Stoßwellengenerator 1 hat im allgemeinen einen punktförmigen Fokus.

Die Linse 3 ist vorliegend eine beidseitig konkav-zylindrisch geschliffene Linse, die sich um einiges senkrecht zur Papierebene erstreckt. Es ist auch möglich, die Linse 3 lediglich an ihrer Eintrittsseite 3a oder an ihrer Austrittsseite 3b konkav-zylindrisch auszubilden. Zwischen der Linse 3 und dem Körper eines zu behandelnden Patienten P befindet sich eine mit Wasser gefüllte Vorlaufstrecke 5, welche von einer Abschlußmembran 7 begrenzt ist. Die Abschlußmembran 7 liegt dabei luftblasenfrei an dem Patienten 5 an. Wichtig ist, daß durch die Linse 3 kein punktförmiger Brennpunkt entsteht, sondern ein Linienfokus L, welcher senkrecht zur zentralen Ausbreitungsrichtung Z verläuft.

Der Stoßwellengenerator 1 und die Linse 3 bilden zusammen eine Stoßwellenquelle, welche die Zentrumsachse Z aufweist. Um eine Lageänderung des Linienfokus L zu erreichen ist die Linse 3 um die Zentrumsachse Z drehbar. Dieses kann beispielsweise durch einen Halbrunden Zahn kranz 9 im Zusammenspiel mit einem Ritzel 11 erreicht werden. Der Zahnkranz 9 ist dabei an der Linse 3 und das Ritzel 11 an einer Gehäusewand der Stoßwellenquelle 1, 3 befestigt. Durch Drehen des Ritzels 11 entlang dem gekrümmten Doppelpfeil 13, z. B. von Hand, wird die Linse 3 und damit auch der Linienfokus L um die Zentrumsachse Z gedreht. Weiterhin ist ein Schlitten 15 vorgesehen, welcher in einer Nut des Stoßwellengeneratorgehäuses verläuft und in Richtung des Doppelpfeils 17 verschiebbar ist, z. B. ebenfalls von Hand. Durch Verschieben des Schlittens 15 wird die Linse 3 weiter weg vom oder näher zum Stoßwellengenerator 1 positioniert. Dadurch läßt sich der Linienfokus L entlang der Zentrumsachse Z verschieben. Die Drehung des Linienfokus L eröffnet die Möglichkeit, den Stoßwellenimpuls jeweils auf das Behandlungsgebiet nachzuführen, wenn dieses seine Lage verändert; sie gestattet es, besonders empfindliche Zonen zu meiden. Dabei ist es zweckmäßig, eine Orientierung des Linienfokus L im Bildsystem der zugehörigen Ortungseinrichtung (nicht gezeigt) einzublenden.

In Fig. 2 ist eine zweite Ausführungsform einer Stoßwellenquelle dargestellt. Auf einem Flachspulenträger 20 ist eine Flachspule 22 aufgebracht, deren Oberfläche konkav-zylindrisch ausgebildet ist. Die Flachspule 22 ist dabei vorzugsweise nach einer der in den Fig. 3 bis 5 bezeigten Formen ausgeführt. Vor der Flachspule 22 ist von einer Isolierfolie getrennt eine Membran 24 angeordnet. Die Membran 24 ist durch einen Spannflansch 26 an den Flachspulenträger 20 randseitig angedrückt. In diesem Fall liegt eine Stoßwellenquelle vor, in welche die Fokussierungseinrichtung integriert ist. Beim Wegschlagen der Membran 24 aufgrund der bereits erwähnten elektromagnetischen Kraftwirkung bei Anlegen eines Spannungsimpulses wird direkt ein Stoßwellenimpuls erzeugt, welcher sich in einem Linienfokus L sammelt, also senkrecht zur Papierebene. Auch hier ist es zweckmäßig, die Stoßwellenquelle um ihre Zentrumsachse Z drehbar auszubilden, um sich der Behandlungssituation anzupassen und um besonders emplfindliche Zonen im Patienten zu meiden.

In den Figuren 3 bis 5 sind geeignete Formen für eine Flachspule 23A, 23B, 23C angegeben, wie sie entweder als ebene Spule zur Erzeugung eines Stoßwellenimpulses mit rechteckförmigem Querschnitt in Verbindung mit einer konkav-zylindrischen Linse gemäß Fig. 1 oder aber direkt als rechteckförmige Flachspule, welche gemäß Fig. 2 konkav-zylindrisch gekrümmt ist, zu verwenden ist. Fig. 3 zeigt dabei eine einzige Spirale, die einen rechteckförmigen Spiralgang aufweist. Fig. 4 zeigt eine elliptische Spiralform. Fig. 5 zeigt zwei quadratische Spirallen, die nebeneinander angeordnet sind und dabei eine rechteckförmige Spule ergeben, denn die beiden quadratischen Spiralen sind vorzugsweise elektrisch parallel geschaltet.

Fig. 6 zeigt zur weiteren Veranschaulichung eine Explosionsdarstellung einer Stoßwellenquelle mit ihren wesentlichen Elementen. Einem Spulenträger 30 mit aufgeklebter rechteckiger Flachspule 33, die hier wieder zweiteilig ausgeführt ist, ist - durch eine Isolierfolie (nicht gezeigt) getrennt - eine Membran 34 vorgelagert. Die Membran 34 wird von einem Spannflansch 36 in zusammengesetztem Zustand gegen den Spulenträger 30 gedrückt. Hinter dem Spannflansch 36 ist eine langgestreckte Linse 38 mit konkav-zylindrischer Form angeordnet. Zwischen der Linse 38 und dem Patienten (nicht gezeigt) befindet sich eine elastische Abschlußmembran 40. Die Stoßwellenquelle weist auch hier eine Zentrumsachse Z auf, um welche sie entlang eines gekrümmten Doppelpfeiles 13 drehbar ist. Durch Drehen kann der Linienfokus, der quer zur Ausbreitungsrichtung Z gebildet wird, der Geometrie des zu zerstörenden Konkrements im Patienten angepaßt werden.

Die gezeigten Stoßwellenquellen lassen sich nicht nur auf dem Gebiet der Lithotripsie einsetzen, sondern sind in der Medizin auch überall dort verwendbar, wo es auf eine verbreiterte Stoßwellen-Einstrahlung ankommt.

## Patentansprüche

1. Stoßwellenquelle mit einem Linienfokus quer zur Ausbreitungsrichtung des ausgesandten Stoßwellenimpulses, **gekennzeichnet** durch eine an sich bekannte Membran (24) und eine an sich bekannte Flachspule (22) zur elektromagnetischen Erzeugung des Stoßwellenimpulses sowie durch eine konkav-zylindrische Formgebung der Flachspule (22) (Fig. 2).

2. Stoßwellenquelle mit einem Linienfokus quer zur Ausbreitungsrichtung des ausgesandten Stoßwellenimpulses, **gekennzeichnet** durch eine an sich bekannte Membran und eine an sich bekannte Flachspule zur elektromagnetischen Erzeugung des Stoßwellenimpulses sowie durch eine dieser Membran nachgeordneten konkav-zylindrisch geformte akustische Linse (3) (Fig. 1).

3. Stoßwellenquelle nach Anspruch 1 oder 2, **dadurch gekennzeichnet,** daß die Flachspule (23B) eine elliptische Form aufweist (Fig. 4).

4. Stoßwellenquelle nach Anspruch 1 oder 2, **dadurch gekennzeichnet,** daß die Flachspule (23A, 23C, 33) eine rechteckförmige Gestalt aufweist (Fig. 3).

5. Stoßwellenquelle nach Anspruch 4, **dadurch gekennzeichnet,** daß die Flachspule (23C, 33) aus zwei elektrisch parallel geschalteten, nebeneinander angeordneten Spiralen besteht (Fig. 5, 6).

6. Stoßwellenquelle nach einem der Ansprüche 2 bis 5, **dadurch gekennzeichnet,** daß die Linse (38) an ihrer Eintritts- und an ihrer Austrittsseite (3a, 3b) konkav-zylindrisch geformt ist.

7. Stoßwellenquelle nach einem der Ansprüche 2 bis 6, **dadurch gekennzeichnet,** daß die Flachspule (23, 33) eben ausgebildet ist.

8. Stoßwellenquelle nach einem der Ansprüche 1 bis 7, **dadurch gekennzeichnet,** daß sie um ihre Zentrumsachse (Z) drehbar ist (Fig. 1, 6).

9. Stoßwellenquelle nach einem der Ansprüche 2 bis 7, **dadurch gekennzeichnet,** daß die Linse (3) um ihre Zentrumsachse (Z) drehbar ist (Fig. 1).

10. Stoßwellenquelle mit einem Linienfokus quer zur Ausbreitungsrichtung des ausgesandten Stoßwellenimpulses, **gekennzeichnet** durch zwei nebeneinander angeordnete Stoßwellengeneratoren (1) mit Punktfokus, deren Hauptstrahlrichtungen im wesentlichen parallel zueinander ausgerichtet sind.

11. Stoßwellenquelle nach Anspruch 10, **dadurch gekennzeichnet,** daß jeder Stoßwellengenerator (1) eine Membran und eine Flachspule umfaßt.
